# EUROPÄISCHE PATENTSCHRIFT

(11) **EP 3 082 193 B1**
(45) Veröffentlichungstag und Bekanntmachung des Hinweises auf die Patenterteilung: **17.10.2018**
(21) Anmeldenummer: 16164465.3
(22) Anmeldetag: 08.04.2016
(51) Int. Cl.: H01Q 3/32, H01P 1/18, H01P 1/06, H01P 5/02

(54) **DIFFERENZ-PHASENSCHIEBERBAUGRUPPE**
DIFFERENCE PHASE SLIDER ASSEMBLY
BLOC DÉPHASEUR DIFFERENTIEL

(30) Priorität: 13.04.2015 DE 102015004658
(43) Veröffentlichungstag der Anmeldung: 19.10.2016
(73) Patentinhaber: KATHREIN-Werke KG, 83022 Rosenheim (DE)
(72) Erfinder: DANDLBERGER, Stephan, 83024 Rosenheim (DE); TISCHLER, Georg, 83071 Stephanskirchen (DE)
(74) Vertreter: Flach Bauer Stahl Patentanwälte Partnerschaft mbB

(56) Entgegenhaltungen:
- WO-A1-2014/141993
- US-A1- 2004 246 175
- US-A1- 2006 164 185
- US-A1- 2012 256 707
- US-A1- 2015 028 968

## Beschreibung

Die Erfindung betrifft eine Differenz-Phasenschieberbaugruppe nach dem Oberbegriff des Anspruches 1.

Insbesondere die für eine Basisstation vorgesehenen Mobilfunkantennen umfassen üblicherweise eine Antennenanordnung mit einem Reflektor, vor welchem in Vertikalrichtung versetzt zueinander liegend eine Vielzahl von Strahlerelementen vorgesehen ist und somit ein Array bilden. Diese können beispielsweise in einer oder zwei senkrecht zueinander stehenden Polarisationen strahlen und empfangen. Die Strahlerelemente können dabei zum Empfang lediglich in einem Frequenzband ausgebildet sein. Die Antennenanordnung kann aber auch als Multiband-Antenne ausgebildet sein, beispielsweise zum Senden und Empfangen von zwei versetzt zueinander liegenden Frequenzbändern. Auch sog. Triband-Antennen sind grundsätzlich bekannt.

Bekanntermaßen ist das Mobilfunknetz zellenförmig gestaltet, wobei jeder Zelle eine entsprechende Basisstation mit zumindest einer Mobilfunkantenne zum Senden und Empfangen zugeordnet ist. Die Antennen sind dabei so aufgebaut, dass sie in der Regel in einem bestimmten Winkel gegenüber der Horizontalen mit nach unten gerichteter Hauptkeule strahlen, wodurch eine bestimmte Zellengröße festgelegt wird. Dieser Absenkwinkel wird bekanntermaßen auch als Downtilt-Winkel bezeichnet.

Eine gattungsbildende Differenz-Phasenschieberbaugruppe ist bereits aus der EP 1 208 614 B1 bekanntgeworden, bei welcher bei einem einspaltigen Antennenarray mit mehreren übereinander angeordneten Strahlern der Downtilt-Winkel kontinuierlich unterschiedlich einstellbar ist. Gemäß dieser Vorveröffentlichung werden dazu Differenz-Phasenschieber verwendet, die bei unterschiedlicher Einstellung bewirken, dass die Laufzeitlänge und damit die Phasenverschiebung an den beiden Ausgängen eines jeweiligen Phasenschiebers in unterschiedlicher Richtung verstellt werden, wodurch sich der Absenkwinkel einstellen lässt.

Dabei kann die Ein- und Verstellung des Phasenschieberwinkels manuell oder mittels einer fernsteuerbaren Nachrüst-Einheit durchgeführt werden, wie dies beispielsweise gemäß der DE 101 04 564 C1 bekannt ist.

Die gattungsbildende Differenz-Phasenschieberbaugruppe umfasst zumindest zwei konzentrisch angeordnete Streifenleitungsabschnitte. An den jeweils gegenüberliegenden Enden dieser Streifenleitungsabschnitte sind Verbindungsstellen vorgesehen, an denen zu verschiedenen Strahlern eines Antennenarrays (insbesondere einer Mobilfunkantenne) verlaufende Verbindungsleitungen angeschlossen werden können.

Die Phasenschieberbaugruppe weist ferner eine Speise- und/oder Abgriffseinrichung auf (welche nachfolgend teilweise auch als Speise- und/oder Abgriffsarm oder - element bezeichnet wird), welches um eine Zentral- und/oder Verschwenkachse verschwenkbar ist, wobei das zeigerförmige Speiseelement dabei über die mehreren konzentrischen Streifenleitungen hinweg verschwenkbar ist.

Der zeigerförmige Speise- und/oder Abgriffsarm ist dabei kapazitiv mit den Streifenleitungen gekoppelt, und zwar unter Zwischenschaltung eines in der Regel festen Dielektrikums.

Über eine zentrale Speiseleitung wird das zeigerförmige Speiseelement kapazitiv gespeist, wozu die zentrale Speiseleitung (die mit einem Antennennetzwerk verbunden ist) eine speiseleitungsseitige angebundene erste Koppelfläche im Bereich der Zentral- oder Schwenkachse aufweist. In Richtung der Zentral- oder Verschwenkachse versetzt liegend ist unter Zwischenschaltung eines Dielektrikums oder Isolators die zu dem Speise- und/oder Abgriffsarm gehörende oder damit galvanisch verbundene zweite Koppelfläche vorgesehen.

Der gesamte erläuterte funktionelle Aufbau ist in zwei halbschalenförmigen Gehäuseteilen untergebracht, die die elektrische Schirmung der so gebildeten Differenz-Phasenschieberbaugruppe bewirken.

Mittels einer derartigen Differenz-Phasenschieberbaugruppe können sehr effizient und wirksam die einzelnen Phasen bezüglich der Empfangs- und/oder Sendesignale beispielsweise einer Mobilfunkantenne unterschiedlich eingestellt werden, wodurch beispielsweise unterschiedliche Absenkwinkel (Down-Tilt-Winkel) einstellbar sind, wie dies beispielsweise in der EP 1 208 614 B1 umfassend beschrieben ist.

Eine insoweit weitgehend vergleichbare Differenz-Phasenschieberbaugruppe ist auch der EP 1 870 959 B1 oder auch aus der WO 2014/141993 A1 bekannt geworden. Gemäß dieser Vorveröffentlichung wird eine Phasenschieberbaugruppe mit vergleichbarem Aufbau beschrieben, die beispielsweise ein zeigerförmiges Abgriffs- und Speiseelement aufweist, welches doppelarmig ausgebildet ist. Dadurch ist es möglich, jeweils eine Koppelwirkung zwischen dem gabelförmig oder in Seitenansicht U-förmig ausgebildeten doppelten Abgriffs- und Speiseelement und der zugehörigen Ober- und Unterseite der konzentrisch dazwischen hindurch verlaufenden Streifenleitungen zu bewirken.

Eine entsprechende Phasenschieberbaugruppe mit zwei gegensinnig ausgerichteten Speise- und Abgriffselementen, die jeweils nur mit einer Streifenleitung zusammenwirken, ist beispielsweise auch aus US 2006/0164185 A1 zu entnehmen. Auch diese Phasenschieberbaugruppe ist wie alle anderen Phasenschieberbaugruppen in einem Gehäuse geschirmt untergebracht.

Ein System und ein Verfahren zur Herstellung von Millimeterwellen-Laminat-Strukturen ist zudem in der US 2012/0256707 A1 beschrieben.

Dokument US 2015/028968 offenbart eine Phasenschieberbaugruppe, die zwei lineare Streifenleitungen umfasst, die sich teilweise in Längsrichtung überlappen. Der Überlappungsbereich ist einstellbar und bestimmt den Wert der Phasenverschiebung, und wird durch ein kapazitiv gekoppeltes Abschirmelement abgedeckt.

Obgleich sich die gattungsbildende Differenz-Phasenschieberbaugruppe durchaus sehr bewährt hat, ist es Aufgabe der vorliegenden Erfindung, eine verbesserte Differenz-Phasenschieberbaugruppe zu schaffen.

Eine insoweit vergleichbare Anordnung ist auch aus der JP 2010-135893 A bekannt geworden. Auch in diesem Falle ist eine mit der Speiseleitung galvanisch verbundene erste speiseleitungsseitige Koppeleinrichtung vorgesehen, die parallel zur Zentralachse der zentralen Speiseleitung versetzt liegende tellerförmige Koppeleinrichtungsabschnitte umfasst. Dazwischenliegend ist durch einen Isolator getrennt liegend eine zweite abgriffsarmseitige Koppeleinrichtung ebenfalls in Scheibenform angeordnet, die mit dem arm- oder zeigeförmigen Speise- und/oder Abgriffselement verbunden ist.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Die Erfindung schafft mit verblüffend einfachen Mitteln eine nochmals verbesserte Differenz-Phasenschieberbaugruppe.

Insbesondere dann, wenn die Phasenschieberbaugruppe eine zunehmend größere Anzahl von konzentrisch zueinander angeordneten Streifenleitungen umfasst, ist der verbleibende Bauraum im Bereich der Zentral- und/oder Verschwenkachse für das zeigerförmige Speiseelement vergleichsweise gering. In diesem geringen verbleibenden Bauraum muss die erläuterte kapazitive Einspeisung, das heißt die kapazitive Kopplung zwischen der ersten speiseleitungsseitigen Koppelfläche und der zeigerelementseitigen zweiten Koppelfläche untergebracht werden.

Bei derartigen kapazitiven Koppeleinrichtungen zur Einspeisung oder Auskopplung eines Signals besteht bei einer vorlaufenden Welle stets auch eine reflektierende Welle, die zu einem bestimmten Stehwellenverhältnis führt, welches kurz auch als VSWR (standing wave ratio) bezeichnet wird.

Es sind bereits die unterschiedlichsten Versuche unternommen worden, um hier zu einer gewissen Verbesserung beizutragen.

Um ein kleines Stehwellenverhältnis zu erzielen und damit die Speisung zu verbessern, wird nunmehr im Rahmen der Erfindung vorgeschlagen, im Bereich der Zentral- und/oder Schwenkachse des Speise- und/oder Abgriffarms oder -elementes (welches teilweise auch als zeigerförmige Speise- und/oder Abgriffseinrichtungbezeichnet wird) eine zusätzliche kapazitiv angekoppelte Koppeleinrichtung vorzusehen.

In einer besonders bevorzugten Ausführungsform ist dabei oberhalb des eigentlichen Zeigerkopfes des zeigerförmigen Speiselementes, der von der Zentral- oder Verschwenkachse durchsetzt ist, eine im Abstand dazu angeordnete und galvanisch getrennte zusätzliche Koppeleinrichtung oder -scheibe positioniert. Diese ist bevorzugt mittels eines scheibenförmigen zwischengefügten Isolators von dem elektrisch leitfähigen Zeigerkopf getrennt. Hierzu kann die Aufbringung eines Kunststofffilms auf zumindest einer oder auf beiden aufeinander zuweisenden Flächen des Zeigerkopfes bzw. der angrenzenden Fläche der Koppelscheibe ausreichend sein.

Die Erfindung wird nachfolgend anhand von Zeichnungen näher erläutert. Dabei zeigen im Einzelnen:
- Figur 1:: eine schematische Draufsicht einer erfindungsgemäßen Differenz-Phasenschieberbaugruppe bei abgenommenem Gehäusedeckel bzw. abgenommener Gehäusehälfte;
- Figur 2:: eine ausschnittsweise vergrößerte Detaildarstellung des in Figur 1 bereits gezeigten Speise- und/oder Abgriffselementes oder -Armes und ein zugehöriger Ausschnitt der zugehörigen Streifenleitungen;
- Figur 3:: eine Querschnittsdarstellung in Längsrichtung des Speise- und/oder Abgriffelementes längs der Linie III-III in Figur 2;
- Figur 4:: eine vergrößerte Detaildarstellung der mit netzwerkseitigen Leitungen verbundenen Koppeleinrichtung;
- Figur 5:: eine zu Figur 3 abweichende Querschnittsdarstellung in Längsrichtung der Speise- und/oder Abgriffseinrichtung, die in diesem Ausführungsbeispiel abweichend zu Figur 3 zwei Speise- und/oder Abgriffselemente umfasst;
- Figur 6:: eine weitere Abwandlung gegenüber dem Ausführungsbeispiel nach Figur 5, bei welchem die beiden vorgesehen Speise- und/oder Abgriffselemente im Gegensatz zu der Variante gemäß Figur 5 im Bereich der Zentral- und Verschwenkachse abweichend angeordnet sind;
- Figur 7:: eine weitere auszugsweise Querschnittsdarstellung ähnlich dem Ausführungsbeispiel nach Figur 5, wobei in Abweichung zu dem Ausführungsbeispiel gemäß Figur 5 eine zweite weitere Koppeleinrichtung vorgesehen ist; und
- Figur 8:: ein nochmals gezeigtes abweichendes Ausführungsbeispiel ähnlich zu dem an Hand von Figur 3 gezeigten Ausführungsbeispiel, wobei die speiseleitungsseitige Koppeleinrichtung nunmehr zwischen dem Koppelabschnitt der Speise- und/ oder Abgriffseinrichtung und der zusätzlich vorgesehenen Koppeleinrichtung angeordnet ist.

In Figur 1 ist in schematischer Draufsicht eine Darstellung der erfindungsgemäßen Phasenschieberbaugruppe bei abgenommenem Gehäusedeckel oder abgenommener Gehäusehälfte wiedergegeben.

Daraus ist zu ersehen, dass gemäß diesem Ausführungsbeispiel die Differenz-Phasenschieberbaugruppe drei teilkreisförmige Streifenleitungen 5 umfasst, die konzentrisch zu einem Zentrum 7 angeordnet sind. Die Streifenleitungen 5 sind dabei in der Regel in einer gemeinsamen Ebene E angeordnet. Die Streifenleitungen müssen nicht zwangsläufig halbkreisförmig sein sondern können auch einen Teilkreis von mehr als 180° aufweisen. In der Regel weisen die Streifenleitungen 5 eine Länge auf, mit der sie lediglich einen Teilwinkel von weniger als 180° umschließen.

Senkrecht zur Zeichenebene E und damit senkrecht zu der Ebene E, in der die Streifenleitungen 5 liegen, läuft eine Zentral- oder Schwenkachse 9, um die ein hebel-, finger-, arm- und/oder zeigerförmiges Speise- und/oder Abgriffseinrichtung 13 entsprechend der Doppelpfeildarstellung 11 verschwenkbar ist.

Die erwähnte Speise- und/oder Abgriffseinrichtung 13 umfasst bei dem erläuterten Ausführungsbeispiel ein zeiger- oder armförmiges Speise- oder Abgriffselement 13a, welches nachfolgend teilweise auch als Speise- und/oder Abgriffsarm 13a bezeichnet wird. Dieses Speise- und/oder Abgriffselement 13a ist dabei von der innenliegenden Zentral- und/oder Schwenkachse 9 über die Streifenleitungen 5 hinweg bis zur äußersten Streifenleitung verlaufend angeordnet und überdeckt jeweils mit einem Koppelabschnitt 15 einen darunterliegenden Streifenleitungs-Koppelabschnitt 5' (Figur 3) der jeweiligen Streifenleitung 5, wobei der Koppelabschnitt 15 des Zeiger- oder Abgriffsarms 13 in einem Abstand über der jeweiligen Streifenleitung 5 hinweg verdrehbar angeordnet ist. Hierdurch wird zwischen dem entsprechenden Koppelabschnitt 15 des Zeiger- oder Abgriffsarmes 13a und den dazu versetzt liegenden und von dem Speise- und/oder Abgriffsarm 13a stellungsabhängig überdeckten Abschnitten 5' der zugehörigen Streifenleitung 5 eine kapazitive Kopplung bewirkt.

Durch entsprechendes Verschwenken des zeigerförmigen Speise- und/oder Abgriffsarmes 13a wird die jeweilige Weglänge zwischen einem Streifenleitungs-Koppelabschnitt 5' einer Streifenleitung 5 und dem jeweils verbleibenden Streifenleitungs-Ende 17 zum einen vergrößert und bezüglich des gegenüberliegenden Streifenleitungsabschnittes verkleinert, wodurch gegensinnig die Laufzeit der Signale in bekannter Weise verändert wird. Dadurch kann beispielsweise ein Down-Tilt-Winkel von angeschlossenen Strahlern unterschiedlich eingestellt werden. Dazu werden in den Zeichnungen nur angedeutete und zu den einzelnen Strahlern 1a bis 1f führende Verbindungsleitungen an den Streifenleitungsenden 17 an dort gebildeten Anschlussstellen 19 angeschlossen.

Anhand von Figur 2 ist ein vergrößerter Detailausschnitt der Speise- und/oder Abgriffseinrichtung gezeigt, und zwar mit dem bereits erwähnten Speise- und/oder Abgriffsarm, der um eine Zentralachse 7 herum über die Streifenleitungen 5 hinweg in der Regel bis zum Streifenleitungsende 17 verstellt werden kann. Dabei sind in den nachfolgend erläuterten Ausführungsbeispielen vier konzentrische Streifenleitungen 5 vorgesehen, die in der Draufsicht gemäß Figur 2 nur ausschnittsweise gezeigt sind, wobei anhand von Figur 3 eine Querschnittsdarstellung längs der Linie III-III in Figur 2 wiedergegeben ist. Dabei ist in Figur 3 im Schnitt auszugsweise auch das Gehäuse 18 mit den beiden Gehäusehälften 18a und 18b sichtbar.

Die Speisung des Speise- und/oder Abgriffsarmes 13a erfolgt im Bereich der Zentral- und Schwenkachse 9.

Dazu ist - wie insbesondere auch aus der Querschnittsdarstellung gemäß Figur 3 zu ersehen ist - im Bereich der Zentral- und Schwenkachse 9 eine zentrale Speisung 20 mit einer ersten Koppeleinrichtung oder Koppelfläche 21 vorgesehen, die über einen Koppelanschluss 22 mit einer zentralen Speiseleitung 23 verbunden ist (Figur 3).

Zu dieser ersten Koppelfläche 21 (die nachfolgend auch als speiseleitungsseitige Koppelfläche oder Koppeleinrichtung 21 bezeichnet wird) ist in Richtung der Zentral- oder Schwenkachse 9 versetzt liegend ein Zeigerkopf 25 des Speise- und/oder Abgriffsarmes 13 angeordnet, in der Regel unter Zwischenschaltung eines Dielektrikums oder Isolators 27.

Die speiseleitungsseitige Koppelfläche 21 ist dabei bevorzugt als Koppelring 21' ausgestaltet (Figur 4). Auch der die Zeiger- oder Abgriffsarm-seitige zweite Koppeleinrichtung oder Koppelfläche 24 bildende Zeigerkopf 25 weist in der Regel eine zentrale Ausnehmung 29 auf, durch die hindurch ein die Verschwenkachse bildender und den Zeiger- oder Abgriffsarm 13 tragender Achskörper 31 vorgesehen ist, der unter Vermeidung einer galvanischen Verbindung aus einem eine Isolatorwirkung erzeugenden Kunststoff gebildet ist.

Die gesamte Anordnung ist dabei in der Regel ebenfalls durch einen eine Basis bildenden Isolator 33 auf der Innenseite 1' des Gehäuses 1, das heißt der zumindest einen Gehäusehälfte 1 mechanisch gehalten und verankert.

Im gezeigten Ausführungsbeispiel durchsetzt dabei der Achskörper 31 die gesamte Speiseeinrichtung 20, einschließlich einer Bohrung 22c in dem unteren Teil des Gehäuses 18, das heißt im gezeigten Ausführungsbeispiel der unteren Gehäusehälfte oder- schale 18b, wobei der Achskörper 31 mit einem Achskörperkopf 31a versehen ist, der einen größeren Außendurchmesser aufweist und an der Außenseite der erwähnten Gehäusehälfte 18b im endmontierten Zustand anliegt, in diesem Falle also auch den erwähnten Isolator 33 in einer entsprechend darin ausgebildeten Bohrung 22a einschließlich einer entsprechenden Bohrung 21a in der Koppelfläche 21 (und die weiteren nachfolgend noch erläuterten hier befindlichen Teile) durchsetzt. Die Lösung kann aber auch umgekehrt sein, derart, dass der Achskörper einen größeren Außendurchmesser aufweist als der Achskörperkopf, der mit seinem kleineren Durchmesser in eine entsprechende Bohrung 22c in der zugehörigen Gehäusehälfte eingesteckt werden kann, bis der Achskörper mit größerem Durchmesser an seinem entsprechenden Stufenansatz beispielsweise an der Innenseite der zugehörigen Gehäuseschale anliegt.

Um im Rahmen der Erfindung trotz geringem zur Verfügung stehenden Bauraum ohne große zusätzliche technische Maßnahmen das Stehwellenverhältnis (VSWR) zu verbessern, ist nunmehr erfindungsgemäß vorgesehen, dass parallel zu dem Zeigerkopf 25 eine zusätzliche Koppeleinrichtung 35 vorgesehen ist, vorzugweise in Form einer Koppelscheibe 35'. Diese ist längs der Zentral- und/oder Schwenkachse 9 versetzt liegend zu der angrenzenden Fläche des Zeigerkopfes 25 vorgesehen, um eine zusätzliche kapazitive Kopplung zwischen dem Zeigerkopf 25 und der Koppeleinrichtung 35 zu bewirken.

Als Isolator zwischen der zuoberst liegenden weiteren Koppeleinrichtung 35 vorzugsweise in Form der Koppelscheibe 35'und dem dazu versetzt liegenden Zeigerkopf 25 ist zumindest eine Isolierung 39 z.B. in Form einer Isolatorfolie 39' oder in Form eines Isolatorfilms 39' vorgesehen. Diese eine galvanische Trennung bewirkende Trennfolie kann beispielsweise auch durch einen aufgeklebten Kunststofffilm oder durch einen aufgebrachten Kunststofflack erzeugt werden.

Auch die erwähnte Isolierung 39 und die Koppeleinrichtung 35 weisen im gezeigten Ausführungsbeispiel eine Ausnehmung oder Bohrung 39a bzw. 35c auf, die von dem Achskörper 31 durchsetzt wird (der im Übrigen auch durch eine entsprechende Bohrung 22a im gezeigten Ausführungsbeispiel die zweite Gehäusehälfte oder -schale 18a durchsetzt und darüber gegen ein axiales Verkippen gehalten und gesichert ist).

Die erwähnte Koppeleinrichtung 35 kann beispielsweise in Form der erwähnten Koppelscheibe 35' realisiert sein, die unterschiedliche Größen aufweisen kann, beispielsweise unterschiedliche Größen auch zu dem darunter befindlichen Zeigerkopf 25. Mit anderen Worten kann die Koppeleinrichtung 35 in Längs- und/oder in Querrichtung wie aber auch in Bezug auf die sich in Draufsicht ergebende Außenkontor unterschiedlichste Größen und Formen aufweisen. Zudem kann die vorzugsweise scheibenförmige Koppeleinrichtung 35 auch mit unterschiedlichen Materialstärken (d.h. mit unterschiedlichen Dicken und Höhen) umgesetzt sein, je nach Bedarf und Anforderung. Schließlich soll auch erwähnt werden, dass die Koppeleinrichtung 35 beispielsweise aus mehreren Schreiben realisiert sein kann, die übereinander angeordnet sind oder die in Umfangsrichtung aus verschiedenen Scheibenteilen bestehen oder zusammengesetzt sind. Beschränkungen bestehen insoweit in keiner Hinsicht.

Durch diese einfache Maßnahme hat sich nunmehr eine deutliche Verbesserung des Stehwellenverhältnisses realisieren lassen.

Dabei ermöglicht die Erfindung auch, dass bei vergleichsweise geringem zur Verfügung stehenden zentralen Bauraum im Bereich der Zentral- und Schwenkachse, das heißt in dem Bereich zwischen der Zentral- und Schwenkachse 9 und der am dichtesten und damit unmittelbar benachbart liegenden innersten Streifenleitung 5 die Dimensionierung des Zeigerkopfes 25 sogar in Radialrichtung zur Verschwenkachse 9 hin verringert werden kann, wodurch der Schwenkbereich nach links und rechts sogar vergrößert werden kann. Trotz verringerter Fläche des Zeigerkopfes 25 (in Draufsicht gemäß der Darstellung gemäß Figur 2) kann eine dadurch an sich bewirkte Verschlechterung des Stehwellenverhältnisses nicht nur ausgeglichen sondern insgesamt sogar zu einer Verbesserung dahingehend verändert werden, indem die erwähnte zusätzliche weitere Koppeleinrichtung 35 vorzugsweise in Form der erwähnten Koppelscheibe 35' entsprechend angeordnet wird.

Durch die zusätzliche aus Metall bestehende (also allgemein elektrisch leitfähige) oder zumindest mit einer metallischen Außenschicht versehene Koppeleinrichtung 35 vorzugsweise in Form der Koppelscheibe 35' wird also das Stehwellenverhältnis (VSWR) des gesamten Phasenschiebers beeinflusst. Dadurch ergibt sich nicht nur allgemein eine Verbesserung des Stehwellenverhältnisses sondern es wird auch die Möglichkeit eröffnet, dass bezüglich des Stehwellenverhältnisses (VSWR) eine Optimierungs- und/ oder Einstellmöglichkeit besteht.

Durch die vorliegende Erfindung lässt sich auch bei Realisierung eines Zeigerkopfes 25 mit maximal größter Außenkontur, die im Bereich der Phasenschieberdrehachse, des Zeiger- oder Abgriffsarmes und dem zuinnerst liegenden und somit kleinsten Streifenleitungsbogens durch die erläuterte Erfindung eine weitere Verbesserung des Stehwellenverhältnisses (VSWR) um bis zu 20% (und teilweise noch mehr) realisieren.

Abweichend zu dem Ausführungsbeispiel, wie es sich insbesondere in der Querschnittsdarstellung gemäß Figur 3 ergibt, kann der erwähnte und erläuterte Speise- und/oder Abgriffsarm 13 auch unterschiedlich gebildet sein, wobei stets die erfindungsgemäßen Vorteile unter Verwendung der zusätzlich vorgesehenen dritten Koppeleinrichtung 35 realisierbar sind.

Bei der Variante gemäß Figur 5, die eine Querschnittsdarstellung abweichend zu Figur 3 wiedergibt, ist nunmehr die Speise- und/oder Abgriffseinrichtung 13 als Speise- und/oder Abgriffsarm-Paar 13' ausgebildet. Die Gestaltung der Speise- und/oder Abgriffseinrichtung 13 ist dabei derart, dass die zeigerförmige Speise- oder Abgriffseinrichtung 13 von der Zentral- oder Schwenkachse 9 ausgehend quasi gabelförmig gebildet ist, so dass ein erster Speise- und/oder Abgriffsarm 13a auf der einen Seite über alle Streifenleitungen 5 hinweg bis zu seinem radial außenliegenden Ende verläuft und ein zweiter Speise- und/oder Abgriffsarm 13b auf der gegenüberliegenden Seite über alle Streifenleitungen 5 hinweg bis zu einem außenliegenden Ende geführt ist. Dadurch liegen alle Streifenleitungen 5 quasi in einer gabel- oder taschenförmigen Aufnahme 41 zwischen den beiden parallel zueinander verlaufenden Speise- und/oder Abgriffelemente 13a und 13b von denen die Streifenleitungen 5 galvanisch getrennt sind, gegebenenfalls unter Zwischenfügung von festen Isolationsschichten (Dielektrika).

Dabei ist im gezeigten Ausführungsbeispiel gemäß Figur 5 vorgesehen, dass beispielsweise jeder der beiden Speise- oder Abgriffsarme 13a, 13b, die das Speise- oder Abgriffsarm-Paar 13' bilden, mit einer gemeinsamen oder galvanisch getrennten zweiten Koppeleinrichtung 24a, 24b versehen sind, wobei die eine Koppeleinrichtung 24a mit dem ersten Speise- und/oder Abgriffsarm 13a und die weitere Koppeleinrichtung 24b (die ebenfalls zur zweiten Koppeleinrichtung gehört) mit dem weiteren Speise- und/oder Abgriffsarm 13b elektrisch verbunden ist. Die erwähnten beiden zweiten Koppeleinrichtungen 24a, 24b stellen somit jeweils einen Zeigerkopf 25a, 25b für die beiden Speise- und/oder Abgriffselemente 13a, 13b dar.

Dabei können die beiden, ein Paar bildenden speise- und/oder Abgriffsarm-seitigen Koppeleinrichtungen 24a, 24b galvanisch im Kontakt zueinander stehen oder kapazitiv miteinander gekoppelt sein, und zwar unter Zwischenschaltung eines Isolators 45 oder einer dünnen Isolatorschicht 45, Filmschicht 45etc. Der grundsätzliche Aufbau ändert sich dadurch nicht zu den vorausgegangenen Ausführungsbeispielen.

Anhand von Figur 6 ist abweichend zu Figur 5 nur gezeigt, dass die beiden speise- und/oder Abgriffsarmseitigen Koppeleinrichtungen 24a, 24b auf den beiden gegenüberliegenden Seiten der ersten oder speiseleitungsseitigen Koppeleinrichtung 21 angeordnet sein können. Mit anderen Worten ist dann der eine der beiden Speise- und/oder Abgriffsarme 13a mit seiner zugehörigen Koppeleinrichtung 24b zwischen der ersten speiseleitungsseitigen Koppeleinrichtung 21 und einer in der Regel gehäusefest vorgesehenen und eine galvanische Trennung zum Gehäuse 18, 18b bewirkenden isolierenden Basis (Isolator 33) angeordnet.

Auch in diesem Falle ist zwischen der zweiten Koppeleinrichtung 24a beispielsweise in Form des Zeigerkopfes 25a und der benachbart und parallel dazu verlaufenden ersten oder speiseleitungsseitigen Koppeleinrichtung 21 ein Isolator oder eine Isolationsschicht 27a etc. vorgesehen, um die kapazitive Kopplung unter Vermeidung einer galvanischen Kontaktierung zu ermöglichen. Ebenso ist auch eine eine galvanische Trennung bewirkende Isolationsschicht oder ein Isolator beispielsweise in Form eines Films 27b etc. zwischen der erwähnten ersten oder speiseleitungsseitigen Koppeleinrichtung 21 und der äußeren zweiten Koppeleinrichtung 24b beispielsweise in Form des Zeigerkopfes 25b vorgesehen, der in der Regel Teil des zweiten Speise- und/oder Abgriffselementes 13b ist.

Auch bei dieser Variante lassen sich die erfindungsgemäßen Vorteile durch die Realisierung der erwähnten dritten Koppeleinrichtung 35, 35' erzielen.

An Hand von Figur 7 ist in Ergänzung zu dem Ausführungsbeispiel nach Figur 6 gezeigt, dass in diesem Falle auch noch als weitere oder dritte Koppeleinrichtung 35 nicht nur die an Hand der bisherigen Ausführungsbeispiele beschriebene und in Figur 7 auch mit dem Bezugszeichen 35a versehene Koppeleinrichtung 35 beispielsweise in Form der Koppelscheibe 35' sondern die zweite weitere Koppeleinrichtung 35b vorgesehen ist.

Auch bei dieser Variante ist also der Aufbau derart, dass auf beiden Seiten benachbart zur ersten oder speiseleitungsseitigen Koppeleinrichtung 21 jeweils eine zweite oder speise- und/oder abgriffsarm-seitige Koppeleinrichtung 24a bzw. 24b angeordnet ist, neben der weiter außen liegend folgend jeweils eine erfindungsgemäß vorgesehene Koppeleinrichtung 35a bzw. 35b positioniert ist.

Abwechselnd zur Variante gemäß Figur 7 wäre auch möglich, dass beispielsweise nur die in Figur 7 untenliegende erfindungsgemäß vorgesehene Koppeleinrichtung 35, beispielsweise in Form der Koppelscheibe 35b vorgesehen sein kann, so dass umgekehrt auf die in Figur 7 gezeigte oben liegende weitere Koppeleinrichtung 35 beispielsweise in Form der dortigen Koppelscheibe 35a verzichtet werden kann. Es handelt sich dann um ein Ausführungsbeispiel mehr oder weniger identisch zu jenem nach Figur 3, bloß in 180° verdrehter Ausrichtung. Funktionstechnisch ergibt sich dadurch kein Unterschied.

Abschließend soll auch noch auf eine Variante gemäß Figur 8 eingegangen werden, die sich von dem Ausführungsbeispiel gemäß Figur 3 dadurch unterscheidet, dass die erfindungsgemäß vorgesehene dritte oder weitere Koppeleinrichtung 35 nicht benachbart zur zweiten Koppeleinrichtung 24a einer Speise- und/oder Abgiffseinrichtung 13 sondern auf der zur ersten oder speiseleitungsseitigen Koppeleinrichtung 21 gegenüberliegenden Seite der ersten oder speiseleitungsseitigen Koppeleinrichtung 21 angeordnet ist. Somit liegt also die erste oder speiseleitungsseitige Koppeleinrichtung 21 zwischen der entsprechenden Koppeleinrichtung der Speise- und/oder Abgriffseinrichtung 13 und der erfindungsgemäß vorgesehenen vorzugsweise in Form einer Koppelscheibe 35' ausgebildeten Koppeleinrichtung 35. Auch hierdurch können die erfindungsgemäßen Vorteile realisiert werden.

## Patentansprüche

1. Differenz-Phasenschieberbaugruppe mit den folgenden Merkmalen:
- mit einem Gehäuse (1; 18; 18a, 18b)
- mit mehreren konzentrisch zueinander angeordneten Streifenleitungen (5), an deren gegenüberliegenden Streifenleitungsenden (17) Anschlussstellen (19) für zu Strahlern (1a-1f) führende Verbindungsleitungen vorgesehen sind,
- mit einer arm- oder zeigerförmigen Speise- und/oder Abgriffseinrichtung (13), welche um eine Zentral- und/oder Schwenkachse (9) verschwenkbar und dabei zur Erzeugung einer kapazitiven Kopplung mit den mehreren Streifenleitungen (5) über die mehreren Streifenleitungen (5) hinweg verstellbar ist, wobei die arm- oder zeigerförmige Speise- und/oder Abgriffseinrichtung (13)
a) aus einem Abgriffselement (13a) mit einer abgriffsarmseitigen Koppeleinrichtung (24) besteht, so dass die Streifenleitungen (5) mit dem Abgriffselement (13a) kapazitiv gekoppelt sind, wobei die abgriffsarmseitige Koppeleinrichtung (24) mit dem Abgriffselement (13a) elektrisch verbunden ist,
oder
b) aus zwei Abgriffselementen (13a, 13b) jeweils mit einer abgriffsarmseitigen Koppeleinrichtung (24a, 24b) besteht, die in Richtung der Zentral- und/oder Schwenkachse (7, 9) versetzt angeordnet sind, so dass die Streifenleitungen (5) zwischen den beiden beabstandeten Abgriffselementen (13a, 13b) hindurch verlaufen und mit den Abgriffselementen (13a, 13b) kapazitiv gekoppelt sind, wobei das eine Abgriffselement (13a) mit der einen abgriffsarmseitigen Koppeleinrichtung (24a) und das zweite Abgriffselement (13b) mit der weiteren abgriffsarmseitigen Koppeleinrichtung (24b) elektrisch verbunden ist,
- mit einer zentralen Speisung (20) der Speise- und/ oder Abgriffseinrichtung (13) im Bereich der Zentral- und/oder Schwenkachse (9),
- die zentrale Speisung (20) umfasst dazu eine mit einer zentralen Speiseleitung (23) verbundene speiseleitungsseitige Koppeleinrichtung (21),
- die zentrale Speisung (20) umfasst dazu ferner die abgriffsarmseitige Koppeleinrichtung (24) oder Koppeleinrichtungen (24a, 24b), die von der speiseleitungsseitigen Koppeleinrichtung (21) galvanisch getrennt und in Richtung der Zentral- und/oder Schwenkachse (9) versetzt liegend ist oder sind, zur Erzeugung einer kapazitiven Kopplung mit der speiseleitungsseitigen Koppeleinrichtung (21),
**gekennzeichnet durch** die folgenden weiteren Merkmale:
- zusätzlich zu der einen abgriffsarmseitigen Koppeleinrichtung (24) oder zusätzlich zu den zwei abgriffsarmseitigen Koppeleinrichtungen (24a, 24b) und zusätzlich zu der speiseleitungsseitigen Koppeleinrichtung (21) ist zumindest eine weitere kapazitive Koppeleinrichtung (35) ausschließlich im Bereich der Zentral- und/oder Schwenkachse (9) vorgesehen, die zur Verbesserung des Stehwellenverhältnisses bei der zentralen Speisung (20) geeignet ist, und
- die zumindest eine weitere kapazitive Koppeleinrichtung (35; 35a, 35b)
a) ist neben der abgriffsarmseitigen Koppeleinrichtung (24) oder Koppeleinrichtungen (24, 24b) so angeordnet, dass die abgriffsarmseitigen Koppeleinrichtung (24) oder Koppeleinrichtungen (24a, 24b) zwischen der speiseleitungsseitigen Koppeleinrichtung (21) und der zumindest einen weiteren kapazitiven Koppeleinrichtung (35) positioniert ist, oder
b) ist benachbart zur speiseleitungsseitigen Koppeleinrichtung (21) so angeordnet, dass die speiseleitungsseitige Koppeleinrichtung (21) zwischen zumindest einer der abgriffsarmseitigen Koppeleinrichtungen (24; 24a, 24b) und der zumindest einen weiteren kapazitiven Koppeleinrichtung (35) positioniert ist.

2. Differenz-Phasenschieberbaugruppe nach Anspruch 1, **dadurch gekennzeichnet, dass** die Speise- und/oder Abgriffseinrichtung (13) im Bereich der Zentral- und/oder Schwenkachse (9) einen oder zwei plattenförmige Zeigerköpfe (25, 25a, 25b) aufweist, die die abgriffsarmseitige Koppeleinrichtung (24) oder Koppeleinrichtungen (24a, 24b) bilden oder Teil davon sind.

3. Differenz-Phasenschieberbaugruppe nach Anspruch 1 oder 2, **dadurch gekennzeichnet, dass** die weitere kapazitive Koppeleinrichtung (35; 35a, 35b) aus einer Koppelscheibe (35') besteht oder diese umfasst.

4. Differenz-Phasenschieberbaugruppe nach einem der Ansprüche 1 bis 3, **dadurch gekennzeichnet, dass** zwischen der oder den abgriffsarmseitigen Koppeleinrichtungen (24, 24a, 24b) und der weiteren kapazitiven Koppeleinrichtung (35, 35a, 35b) ein Isolator (39, 39')) vorgesehen ist, der vorzugsweise scheiben-, film- oder folienförmig gestaltet ist.

5. Differenz-Phasenschieberbaugruppe nach einem der Ansprüche 1 bis 4, **dadurch gekennzeichnet, dass** die weitere kpazitive Koppeleinrichtung (35, 35a, 35b) gegenüber der Speise- und/oder Abgriffseinrichtung (13) unverdrehbar oder drehfest angeordnet und mit der Speise- und/oder Abgriffseinrichtung (13) gemeinsam verschwenkbar ist.

6. Differenz-Phasenschieberbaugruppe nach einem der Ansprüche 1 bis 5, **dadurch gekennzeichnet, dass** die speiseleitungsseitige Koppeleinrichtung (21) aus einem Koppelring (21') besteht oder einen Koppelring (21') umfasst.

7. Differenz-Phasenschieberbaugruppe nach einem der Ansprüche 1 bis 6, **dadurch gekennzeichnet, dass** die abgriffsarmseitigen Koppeleinrichtungen (24, 24a, 24b) vorzugsweise in Form eines platten- oder scheibenförmigen Zeigerkopfes (25, 25a, 25b) eine zentrale Ausnehmung (29) umfassen.

8. Differenz-Phasenschieberbaugruppe nach einem der Ansprüche 1 bis 7, **dadurch gekennzeichnet, dass** die weitere kapazitive Koppeleinrichtung (35, 35a, 35b) vorzugsweise in Form einer Koppelscheibe (35') eine zentrale Ausnehmung (35c) umfasst.

9. Differenz-Phasenschieberbaugruppe nach Anspruch 8 wenn abhängig von Anspruch 7, **dadurch gekennzeichnet, dass** ein aus einem Isolatormaterial bestehender oder mit einer Isolations-Schicht überzogener Achskörper (31) im Bereich der Zentral- und/oder Schwenkachse (9) vorgesehen ist, der die zentrale Ausnehmung (29) im Zeigerkopf (25, 25a, 25b) der Speise- und/oder Abgriffseinrichtung (13) sowie die zentrale Ausnehmung (35c) in der weiteren kapazitiven Koppeleinrichtung (35; 35a, 35b) vorzugsweise in Form der Koppelscheibe (35') durchsetzt.

10. Differenz-Phasenschieberbaugruppe nach Anspruch 9, **dadurch gekennzeichnet, dass** der Achskörper (31) auch die speiseleitungsseitige Koppeleinrichtung (21) durchsetzt.

11. Differenz-Phasenschieberbaugruppe nach einem der Ansprüche 1 bis 10, **dadurch gekennzeichnet, dass** sich in Draufsicht parallel zur Zentral- und/oder Schwenkachse (9) die abgriffsarmseitigen (24, 24a, 24b) und die weitere kapazitive Koppeleinrichtung (35, 35a, 35b) zumindest zu 50%, insbesondere zumindest zu 60%, 70%, 80% und zumindest um 90% oder vollständig überlappen oder überdecken.

12. Differenz-Phasenschieberbaugruppe nach einem der Ansprüche 1 bis 11, **dadurch gekennzeichnet, dass**, wenn die Speise- und/oder Abgriffseinrichtung (13) zwei Abgriffselemente (13a, 13b) umfasst, die zwei Abgriffselemente (13; 13a, 13b) mit einer gemeinsamen Koppeleinrichtung (24a, 24b) oder mit galvanisch getrennten Koppeleinrichtungen (24a, 24b) versehen sind.

13. Differenz-Phasenschieberbaugruppe nach einem der Ansprüche 1 bis 12, **dadurch gekennzeichnet, dass**, wenn die Speise- und/oder Abgriffseinrichtung (13) zwei Abgriffselemente (13a, 13b) umfasst, die zwei abgriffsarmseitigen Koppeleinrichtungen (24a, 24b) galvanisch in Kontakt zueinander stehen oder kapazitiv miteinander gekoppelt sind, und zwar unter Zwischenschaltung eines Isolators (45) oder einer dünnen Isolatorschicht (45).

14. Differenz-Phasenschieberbaugruppe nach Anspruch 13, **dadurch gekennzeichnet, dass** jedes der beiden Abgriffselemente (13a, 13b) mit einem eigenen Zeigerkopf (25a, 25b) im Bereich der Zentral- und/oder Schwenkachse (9) versehen ist, die galvanisch in Verbindung stehen oder kapazitiv gekoppelt sind.

15. Differenz-Phasenschieberbaugruppe nach Anspruch 14, **dadurch gekennzeichnet, dass** die beiden Zeigerköpfe (25a, 25b) zwischen der speiseleitungsseitigen (21) und der weiteren kapazitiven Koppeleinrichtung (35, 35a, 35b) angeordnet sind.

16. Differenz-Phasenschieberbaugruppe nach Anspruch 14, **dadurch gekennzeichnet, dass** der eine Zeigerkopf (25a), zwischen der ersten speiseleitungsseitigen (21) und der weiteren kapazitiven Koppeleinrichtung (35, 35a, 35b) und der andere Zeigerkopf (25b) auf der zum ersten Zeigerkopf (25a) gegenüberliegenden Seite der speiseleitungsseitigen Koppeleinrichtung (21) angeordnet ist.

17. Differenz-Phasenschieberbaugruppe nach Anspruch 16, **dadurch gekennzeichnet, dass** an den beiden jeweils voneinander wegweisenden Seiten der beiden Abgriffselemente (13a, 13b) jeweils eine weitere Koppeleinrichtung (35; 35a, 35b) vorzugsweise jeweils in Form einer Koppelscheibe (35') vorgesehen ist.

## Claims

1. Differential phase shifter assembly comprising the following features:
- having a housing (1; 18; 18a, 18b)
- having a plurality of strip lines (5) which are arranged concentrically to one another and at the opposite strip line ends (17) of which connection points (19) for connection lines leading to radiators (1a-1f) are provided,
- having an arm-shaped or pointer-shaped feed device and/or tapping device (13) that can be swivelled about a centre axis and/or swivel axis (9) and, in so doing, can be moved across the plurality of strip lines (5) so as to generate a capacitive coupling to the plurality of strip lines (5), the arm-shaped or pointer-shaped feed device and/or tapping device (13)
a) consisting of a tapping element (13a) comprising a tapping arm-side coupling device (24) so that the strip lines (5) are capacitively coupled to the tapping element (13a), the tapping arm-side coupling device (24) being electrically connected to the tapping element (13a), or
b) consisting of two tapping elements (13a, 13b) each comprising a tapping arm-side coupling device (24a, 24b) which are arranged offset in the direction of the centre axis and/or swivel axis (7, 9) so that the strip lines (5) pass through between the two spaced-apart tapping elements (13a, 13b) and are capacitively coupled to the tapping elements (13a, 13b), one tapping element (13a) being electrically connected to one tapping arm-side coupling device (24a) and the second tapping element (13b) being electrically connected to the other tapping arm-side coupling device (24b),
- having a central feed (20) of the feed device and/or tapping device (13) in the region of the centre axis and/or swivel axis (9),
- the central feed (20) comprises, for this purpose, a feed line-side coupling device (21) connected to a central feed line (23),
- the central feed (20) further comprises, for this purpose, the tapping arm-side coupling device (24) or coupling devices (24a, 24b) which is/are electrically isolated from the feed line-side coupling device (21) and is/are offset in the direction of the centre axis and/or swivel axis (9) so as to generate a capacitive coupling to the feed line-side coupling device (21),
**characterised by** the following further features:
- in addition to the one tapping arm-side coupling device (24) or in addition to the two tapping arm-side coupling devices (24a, 24b) and in addition to the feed line-side coupling device (21), at least one further capacitive coupling device (35) is provided only in the region of the centre axis and/or swivel axis (9), which coupling device is suitable for improving the voltage standing wave ratio in the central feed (20), and
- the at least one further capacitive coupling device (35; 35a, 35b)
a) is arranged next to the tapping arm-side coupling device (24) or coupling devices (24a, 24b) so that the tapping arm-side coupling device (24) or coupling devices (24a, 24b) is positioned between the feed line-side coupling device (21) and the at least one further capacitive coupling device (35), or
b) is arranged next to the feed line-side coupling device (21) so that the feed line-side coupling device (21) is positioned between at least one of the tapping arm-side coupling devices (24; 24a, 24b) and the at least one further capacitive coupling device (35).

2. Differential phase shifter assembly according to claim 1, **characterised in that** the feed device and/or tapping device (13) has one or two plate-shaped pointer heads (25, 25a, 25b) in the region of the centre axis and/or swivel axis (9), which pointer heads form the tapping arm-side coupling device (24) or coupling devices (24a, 24b) or are part thereof.

3. Differential phase shifter assembly according to either claim 1 or claim 2, **characterised in that** the further capacitive coupling device (35; 35a, 35b) consists of a coupling disc (35') or comprises said coupling disc.

4. Differential phase shifter assembly according to any of claims 1 to 3, **characterised in that** an insulator (39, 39'), which is preferably in the form of a disc, a film or a foil, is provided between the tapping arm-side coupling device(s) (24, 24a, 24b) and the further capacitive coupling device (35, 35a, 35b).

5. Differential phase shifter assembly according to any of claims 1 to 4, **characterised in that** the further capacitive coupling device (35, 35a, 35b) is arranged such that it cannot rotate relative to the feed device and/or tapping device (13) or such that it is rotationally engaged and can be swivelled together with the feed device and/or tapping device (13).

6. Differential phase shifter assembly according to any of claims 1 to 5, **characterised in that** the feed line-side coupling device (21) consists of a coupling ring (21') or comprises a coupling ring (21').

7. Differential phase shifter assembly according to any of claims 1 to 6, **characterised in that** the tapping arm-side coupling devices (24, 24a, 24b), preferably in the form of a plate-shaped or disc-shaped pointer head (25, 25a, 25b), comprise a central recess (29).

8. Differential phase shifter assembly according to any of claims 1 to 7, **characterised in that** the further capacitive coupling device (35, 35a, 35b), preferably in the form of a coupling disc (35'), comprises a central recess (35c).

9. Differential phase shifter assembly according to claim 8 when dependent on claim 7, **characterised in that** a shaft body (31), which consists of an insulator material or is covered by an insulation layer, is provided in the region of the centre axis and/or swivel axis (9), which shaft body passes through the central recess (29) in the pointer head (25, 25a, 25b) of the feed device and/or tapping device (13) and also passes through the central recess (35c) in the further capacitive coupling device (35; 35a, 35b), preferably in the form of the coupling disc (35').

10. Differential phase shifter assembly according to claim 9, **characterised in that** the shaft body (31) also passes through the feed line-side coupling device (21).

11. Differential phase shifter assembly according to any of claims 1 to 10, **characterised in that** the tapping arm-side coupling device (24, 24a, 24b) and the further capacitive coupling device (35, 35a, 35b) overlap or cover one another by at least 50 %, in particular by at least 60 %, 70 %, 80 % and by at least 90 % or completely overlap in a plan view parallel to the centre axis and/or swivel axis (9).

12. Differential phase shifter assembly according to any of claims 1 to 11, **characterised in that** when the feed device and/or tapping device (13) comprises two tapping elements (13a, 13b) the two tapping elements (13; 13a, 13b) are provided with a common coupling device (24a, 24b) or with electrically isolated coupling devices (24a, 24b).

13. Differential phase shifter assembly according to any of claims 1 to 12, **characterised in that** when the feed device and/or tapping device (13) comprises two tapping elements (13a, 13b) the two tapping arm-side coupling devices (24a, 24b) are in electrical contact with one another or are capacitively coupled to one another, specifically by an insulator (45) or a thin insulator layer (45) being inserted therebetween.

14. Differential phase shifter assembly according to claim 13, **characterised in that** each of the two tapping elements (13a, 13b) is provided in the region of the centre axis and/or swivel axis (9) with its own pointer head (25a, 25b), which heads are electrically connected or are coupled capacitively.

15. Differential phase shifter assembly according to claim 14, **characterised in that** the two pointer heads (25a, 25b) are arranged between the feed line-side coupling device (21) and the further capacitive coupling device (35, 35a, 35b).

16. Differential phase shifter assembly according to claim 14, **characterised in that** one pointer head (25a) is arranged between the feed line-side coupling device (21) and the further capacitive coupling device (35, 35a, 35b) and the other pointer head (25b) is arranged on the side of the feed line-side coupling device (21) opposite the first pointer head (25a).

17. Differential phase shifter assembly according to claim 16, **characterised in that** respective further coupling devices (35; 35a, 35b), preferably each in the form of a coupling disc (35'), are provided on the two sides, respectively directed away from each other, of the two tapping elements (13a, 13b).

## Revendications

1. Bloc déphaseur différentiel présentant les caractéristiques suivantes :
- comprenant un boîtier (1 ; 18 ; 18a, 18b)
- comprenant une pluralité de lignes à ruban (5) disposées de manière concentrique les unes par rapport aux autres, des points de raccordement (19) étant prévus pour des câbles d'alimentation menant à des sources de rayonnement (1a-1f) sur des extrémités de lignes à ruban (17) opposées aux lignes à ruban,
- comprenant un dispositif d'alimentation et/ou de branchement (13) en forme de bras ou en forme d'aiguille, lesquels peuvent pivoter autour d'un axe central et/ou de pivotement (9) et sont ainsi réglables en vue de la production d'un couplage capacitif avec la pluralité de lignes à ruban (5) au-dessus de ladite pluralité de lignes à ruban (5), le dispositif d'alimentation et/ou de branchement (13) en forme de bras ou en forme d'aiguille
a) étant constitué d'un élément de branchement (13a) avec un dispositif de raccordement côté bras de branchement (24), de manière que les lignes à ruban (5) sont couplées de manière capacitive à l'élément de branchement (13a), le dispositif de raccordement côté bras de branchement (24) étant connecté électriquement à l'élément de branchement (13a),
ou
b) étant constitué de deux éléments de branchement (13a, 13b) respectivement avec un dispositif de raccordement côté bras de branchement (24a, 24b), qui sont disposés de manière décalée en direction de l'axe central et/ou de pivotement (7, 9), de manière que les lignes à ruban (5) traversent les deux éléments de branchement (13a, 13b) espacées et sont raccordés de manière capacitive aux éléments de branchement (13a, 13b), le premier élément de branchement (13a) étant électriquement connecté au premier dispositif de raccordement côté bras de branchement (24a) et le deuxième élément de branchement (13b) à l'autre dispositif de raccordement côté bras de branchement (24b),
- comprenant une alimentation centralisée (20) du dispositif d'alimentation et/ou de branchement dans la zone de l'axe central et/ou de pivotement (9),
- l'alimentation centralisée (20) comprenant en outre un dispositif de raccordement côté ligne d'alimentation (21) reliée à une alimentation centralisée (23),
- l'alimentation centralisée (20) comprenant en outre également le dispositif de raccordement (24) ou les dispositifs de raccordement (24a, 24b) côté bras de branchement qui est ou sont séparés galvaniquement du dispositif de raccordement côté ligne d'alimentation (21) et est ou sont situés de manière décalée en direction de l'axe central et/ou de pivotement (9), en vue de la production d'un couplage capacitif au dispositif de raccordement côté ligne d'alimentation (21),
**caractérisé par** les caractéristiques suivantes :
- en plus dudit dispositif de raccordement côté bras de branchement (24) ou en plus des deux dispositifs de raccordement côté bras de branchement (24a, 24b) et en plus du dispositif de raccordement côté ligne d'alimentation (21) au moins un autre dispositif de raccordement capacitif (35) est disposé exclusivement dans la zone de l'axe central et/ou de pivotement (9), qui est conçu pour l'amélioration des rapports d'ondes stationnaires au niveau de l'alimentation centralisée (20), et
- l'au moins un autre dispositif de raccordement capacitif (35 ; 35a, 35b)
a) est disposé à proximité du dispositif de raccordement (24) ou des dispositifs de raccordement (24a, 24b) côté bras de branchement de manière que le dispositif de raccordement (24) ou les dispositifs de raccordement (24a, 24b) côté bras de branchement sont positionnés entre le dispositif de raccordement côté ligne d'alimentation (21) et l'au moins un autre dispositif de raccordement capacitif (35), ou
b) est situé au voisinage du dispositif de raccordement côté ligne d'alimentation (21) de manière que le dispositif de raccordement côté ligne d'alimentation (21) est positionné entre au moins un des dispositifs de raccordement côté bras de branchement (24 ; 24a, 24b) et l'au moins un autre dispositif de raccordement capacitif (35).

2. Bloc déphaseur différentiel selon la revendication 1, **caractérisé en ce que** le dispositif d'alimentation et/ou de branchement (13) présente une ou deux têtes d'aiguille (25, 25a, 25b) en forme de plaque dans la zone de l'axe central et/ou de pivotement (9), qui forment le dispositif de raccordement (24) ou les dispositifs de raccordement (24a, 24b) côté bras de branchement ou constituent une partie de celui-ci ou ceux-ci.

3. Bloc déphaseur différentiel selon la revendication 1 ou 2, **caractérisé en ce que** l'autre dispositif de raccordement capacitif (35 ; 35a, 35b) est constitué d'un disque de couplage (35') ou comprend celui-ci.

4. Bloc déphaseur différentiel selon l'une des revendications 1 à 3, **caractérisé en ce qu'**un isolant (39, 39') est disposé entre le ou les dispositifs) de raccordement côté bras de branchement (24, 24a, 24b) et l'autre dispositif de raccordement capacitif (35, 35a, 35b), qui est de préférence en forme de disque, film ou feuille.

5. Bloc déphaseur différentiel selon l'une des revendications 1 à 4, **caractérisé en ce que** l'autre dispositif de raccordement capacitif (35, 35a, 35b) est disposé en face du dispositif d'alimentation et/ou de branchement (13) de manière non rotative ou bloqué en rotation et peut pivoter conjointement avec le dispositif d'alimentation et/ou de branchement (13).

6. Bloc déphaseur différentiel selon l'une des revendications 1 à 5, **caractérisé en ce que** le dispositif de raccordement côté ligne d'alimentation (21) est constitué d'un anneau de raccordement (21') ou comprend un anneau de couplage (21').

7. Bloc déphaseur différentiel selon l'une des revendications 1 à 6, **caractérisé en ce que** les dispositifs de raccordement côté bras de branchement (24, 24a, 24b) comprennent une cavité centrale (29) de préférence sous forme de tête d'aiguille en forme de plaque ou de disque (25, 25a, 25b).

8. Bloc déphaseur différentiel selon l'une des revendications 1 à 7, **caractérisé en ce que** l'autre dispositif de raccordement capacitif (35, 35a, 35b) comprend une cavité centrale (35c) de préférence sous forme de disque de couplage (35').

9. Bloc déphaseur différentiel selon la revendication 8 dans la mesure où elle dépend de la revendication 7, **caractérisé en ce qu'**un corps d'axe (31) constitué de matériau isolant ou recouvert d'une couche isolante est disposé dans la zone de l'axe central et/ou de pivotement (9) qui traverse la cavité centrale (29) dans la tête d'aiguille (25, 25a, 25b) du dispositif d'alimentation et/ou de branchement (13) ainsi que la cavité centrale (35c) dans l'autre dispositif de raccordement capacitif (35 ; 35a, 35b) de préférence sous forme de disque de couplage (35').

10. Bloc déphaseur différentiel selon la revendication 9, **caractérisé en ce que** le corps d'axe (31) traverse également le dispositif de raccordement côté ligne d'alimentation (21).

11. Bloc déphaseur différentiel selon l'une des revendications 1 à 10, **caractérisé en ce que** vus de dessus parallèlement à l'axe central et/ou de pivotement (9), les dispositifs de raccordement côté bras de branchement (24, 24a, 24b) et l'autre dispositif de raccordement capacitif (35, 35a, 35b) se superposent ou se recouvrent au moins à 50 %, en particulier au moins à 60 %, 70 %, 80 % et au moins à 90 % ou complètement.

12. Bloc déphaseur différentiel selon l'une des revendications 1 à 11, **caractérisé en ce que** lorsque le dispositif d'alimentation et/ou de branchement (13) comprend deux éléments de branchement (13a, 13b), les deux éléments de branchement (13 ; 13a, 13b) sont dotés d'un dispositif de raccordement commun (24a, 24b) ou de dispositifs de raccordement (24a, 24b) séparés galvaniquement.

13. Bloc déphaseur différentiel selon l'une des revendications 1 à 12, **caractérisé en ce que** lorsque le dispositif d'alimentation et/ou de branchement (13) comprend deux éléments de branchement (13a, 13b), les deux dispositifs de raccordement côté bras de branchement (24a, 24b) sont en contact galvanique l'un avec l'autre ou sont raccordés ensemble de manière capacitive, et notamment avec interposition d'un isolant (45) ou d'une fine couche d'isolation (45).

14. Bloc déphaseur différentiel selon la revendication 13, **caractérisé en ce que** chacun des deux éléments de branchement (13a, 13b) est doté de sa propre tête d'aiguille (25a, 25b) dans la zone de l'axe central et/ou de pivotement (9) qui sont en connexion galvanique ou raccordés de manière capacitive.

15. Bloc déphaseur différentiel selon la revendication 14, **caractérisé en ce que** les deux têtes d'aiguille (25a, 25b) sont disposées entre les dispositifs de raccordement côté ligne d'alimentation (21) et l'autre dispositif de raccordement capacitif (35, 35a, 35b).

16. Bloc déphaseur différentiel selon la revendication 14, **caractérisé en ce que** la première tête d'aiguille (25a), entre le premier dispositif de raccordement côté ligne d'alimentation (21) et l'autre dispositif de raccordement capacitif (35, 35a, 35b), et l'autre tête d'aiguille (25b) sont disposées sur le côté opposé à la première tête d'aiguille (25a) du dispositif de raccordement côté ligne d'alimentation (21).

17. Bloc déphaseur différentiel selon la revendication 16, **caractérisé en ce que**, respectivement, un autre dispositif de raccordement (35 ; 35a, 35b) de préférence, chacun sous forme d'un disque de couplage (35'), est disposé sur les deux côtés opposés l'un à l'autre des deux éléments de branchement (13a, 13b).
